# EUROPÄISCHE PATENTSCHRIFT

(11) **EP 3 470 288 B1**
(45) Veröffentlichungstag und Bekanntmachung des Hinweises auf die Patenterteilung: **03.02.2021**
(21) Anmeldenummer: 17195710.3
(22) Anmeldetag: 10.10.2017
(51) Int. Cl.: B61C 9/44, B61C 9/48, B61C 9/50

(54) **SCHIENENFAHRZEUG MIT KOMPAKTEM DIREKTANTRIEB**
RAIL VEHICLE WITH COMPACT DIRECT DRIVE
VÉHICULE FERROVIAIRE POURVU D'ENTRAINEMENT DIRECT COMPACT

(43) Veröffentlichungstag der Anmeldung: 17.04.2019
(73) Patentinhaber: Siemens Mobility GmbH, 81739 München (DE)
(72) Erfinder: Körner, Olaf, 90469 Nürnberg (DE)

(56) Entgegenhaltungen:
- FR-A- 608 610
- JP-A- H11 301 471
- RU-C1- 2 032 567

## Beschreibung

Die vorliegende Erfindung geht aus von einem Schienenfahrzeug,
- wobei das Schienenfahrzeug ein Fahrgestell aufweist,
- wobei in dem Fahrgestell eine Radsatzwelle federnd gelagert ist, so dass die Radsatzwelle um eine Drehachse drehbar ist und das Fahrgestell bezüglich der Radsatzwelle eine gefederte Masse ist,
- wobei ein Antriebsmotor für die Radsatzwelle über eine Kupplung auf die Radsatzwelle wirkt.

Ein derartiges Schienenfahrzeug ist beispielsweise aus der WO 2014/135416 A1 bekannt.

Bei Traktionsantrieben im Bahnbereich besteht das ständige Bestreben des Fachmanns, den Antrieb möglichst kompakt zu bauen und damit Platz zu sparen. Oftmals ist mit der kompakten Bauweise auch eine relativ leichte Bauweise verbunden.

Die kompakteste und kostengünstigste Variante ist ein sogenannter Tatzlagerantrieb. Bei einem Tatzlagerantrieb ist der Antriebsmotor direkt auf der Radsatzwelle gelagert. Diese Lösung ist damit zwar kompakt, bringt aber den Nachteil einer hohen ungefederten Masse mit sich. Dementsprechend hoch sind die Gleisbelastungen und die Schockbelastung für den Antrieb.

Eine Minimierung der ungefederten Massen bringt verschiedene Vorteile mit sich. Insbesondere werden die Gleisbeanspruchung und auch die Schockbelastung auf den Fahrantrieb gering gehalten. Dadurch kann sowohl die Trasse relativ kostengünstig gebaut werden als auch eine hohe Laufgüte erreicht werden. Auch die Instandhaltung wird kostengünstiger.

Zur Minimierung der ungefederten Massen wird - in Richtung der Drehachse der Radsatzwelle gesehen - der Antriebsmotor zumindest an einer Seite am Fahrgestell befestigt. An der anderen Seite kann sich der Antriebsmotor über Puffer- und Kupplungselemente auf der Radsatzwelle elastisch abstützen (sogenannter achsreitender Antrieb). Alternativ kann der Antriebsmotor auch an der anderen Seite am Fahrgestell des Schienenfahrzeugs aufgehängt sein. In diesem Fall wird von einem vollabgefederten Antrieb gesprochen.

Die Kraft- und Momentübertragung vom Antriebsmotor auf die Radsatzwelle erfolgt entweder über ein Getriebe und eine Kupplung oder nur über eine Kupplung (Direktantrieb). Bei Direktantrieben ist für die Aufhängung des Antriebsmotors zusätzlich zu den oben genannten Lösungen bekannt, dass der Antriebsmotor sich in Richtung der Drehachse der Radsatzwelle gesehen auf beiden Seiten des Antriebsmotors über Puffer- und Kupplungselemente auf der Radsatzwelle elastisch abstützt (sogenannter schwebender Antrieb).

Aus dem Dokument FR 608 610 A ist ein Gleichstrom-Motor für einen Direktantrieb, wobei der Motor mittels eines Rahmens an einem Fahrwerk federnd gelagert ist. Ferner ist aus dem Dokument JP H11 301471 A ein Direktantrieb für ein Schienenfahrzeug bekannt, wobei der Stator des Motors auf einer der elastischen Kupplung gegenüberliegenden Seite mittels eines Auslegers mit einem Rahmen verbunden ist.

Die Aufgabe der vorliegenden Erfindung besteht darin, ein Schienenfahrzeug der eingangs genannten Art derart auszugestalten, dass eine kompakte Bauweise des Antriebsstrangs ermöglicht wird.

Die Aufgabe wird durch ein Schienenfahrzeug mit den Merkmalen des Anspruchs 1 gelöst. Vorteilhafte Ausgestaltungen des Schienenfahrzeugs sind Gegenstand der abhängigen Ansprüche.

Erfindungsgemäß wird ein Schienenfahrzeug der eingangs genannten Art dadurch ausgestaltet,
- dass der Antriebsmotor die Radsatzwelle umgibt,
- dass die Kupplung als Einebenenkupplung ausgebildet ist,
- dass der Antriebsmotor direkt mit der Kupplung verbunden ist,
- dass der Antriebsmotor in Richtung der Drehachse der Radsatzwelle gesehen an einer einzigen Stelle am Fahrgestell aufgehängt ist und zur Drehmomentabstützung zusätzlich über mindestens einen Lenker mit dem Fahrgestell verbunden ist, und
- dass die Aufhängung des Antriebsmotors am Fahrgestell derart ausgebildet ist, dass sie eine Bewegung des Antriebsmotors sowohl in Richtung der Drehachse der Radsatzwelle als auch quer dazu ermöglicht, wobei die Aufhängung des Antriebsmotors ein einziges Lastübertragungsmittel aufweist, das oberhalb des Antriebsmotors am Antriebsmotor angreift, oder exakt zwei Lastübertragungsmittel aufweist, die in Fahrtrichtung des Schienenfahrzeugs gesehen vor und hinter dem Antriebsmotor seitlich am Antriebsmotor angreifen.

Dadurch wird bei sehr einfachem Aufbau ein statisch voll abgefederter Antrieb realisiert. Man spart eine Kupplungsebene und eine Hohlwelle ein. Der zwischen den beiden Rädern der Radsatzwelle zur Verfügung stehende Bauraum kann besser ausgenutzt werden. Insbesondere kann bei gleichem Bauraum zwischen den beiden Rädern der Radsatzwelle ein Antriebsmotor mit einer größeren axialen Länge und damit mehr Drehmoment und/oder mehr Leistung untergebracht werden.

Wenn die Aufhängung des Antriebsmotors ein einziges Lastübertragungsmittel aufweist, das oberhalb des Antriebsmotors am Antriebsmotor angreift, kann das Lastübertragungsmittel zur leichten Realisierung der Beweglichkeit des Antriebsmotors in Richtung der Drehachse der Radsatzwelle ein Gleitelement oder ein großvolumige Elastomerlager aufweisen, in dem der Antriebsmotor in Richtung der Drehachse der Radsatzwelle verschiebbar gelagert ist. Das Gleitelement kann beispielsweise als den Antriebsmotor umgebender Ring oder als oberhalb des Antriebsmotors angeordnete Schiene ausgebildet sein. Erfindungsgemäß ist der Antriebsmotor zur Drehmomentabstützung zusätzlich über mindestens einen Lenker mit dem Fahrgestell verbunden. Der mindestens eine Lenker kann insbesondere seitlich am Antriebsmotor angreifen, d.h. in Fahrtrichtung des Schienenfahrzeugs gesehen vor oder hinter dem Antriebsmotor. Der mindestens eine Lenker muss jedoch nur die Drehmomentabstützung übernehmen. Er muss weder statisch noch dynamisch die Gewichtskraft des Antriebsmotors aufnehmen und übertragen.

Vorzugsweise weist der Antriebsmotor auf seiner von der Kupplung abgewandten Seite zur Begrenzung einer Vertikalauslenkung des Antriebsmotors einen Anschlag auf. Dadurch kann erreicht werden, dass eine Bodenfreiheit des Antriebsmotors zum Untergrund auch beim Einfedern der Radsatzwelle gewährleistet bleibt.

In der Regel ist der Antriebsmotor über das Lastübertragungsmittel bzw. die Lastübertragungsmittel starr mit dem Fahrgestell verbunden. Insbesondere bei Vorhandensein des Anschlages ist es jedoch vorzuziehen, wenn der Antriebsmotor über das Lastübertragungsmittel bzw. die Lastübertragungsmittel elastisch mit dem Fahrgestell verbunden ist. Diese Ausgestaltung hat insbesondere eine reduzierte Belastung der Kupplung und der Radsatzwelle zur Folge. Auch wird die Einfederung in den Federungen des Fahrgestells nicht eingeschränkt oder blockiert. Dies führt auch zu einer Reduzierung der dynamischen Rad-Schiene-Kräfte. Weiterhin kann dadurch der Federweg der Radsatzwelle maximiert werden, obwohl die Auslenkung des Antriebsmotors begrenzt ist. Insbesondere in diesem Fall ist es von auch Vorteil, wenn der mindestens eine Lenker vorhanden ist.

Das Fahrgestell des Schienenfahrzeugs kann nach Bedarf als Drehgestell oder als Wagen- bzw. Lokkasten ausgebildet sein. Vorzugsweise greifen in Fahrtrichtung des Schienenfahrzeugs gesehen vor und hinter dem Antriebsmotor seitlich am Antriebsmotor mit dem Fahrgestell verbundene Dämpfer an. Dadurch kann eine Pendelbewegung des Antriebsmotors in Querrichtung wirksam gedämpft werden. Die Dämpfer können insbesondere hydraulische Dämpfer sein.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: ein Schienenfahrzeug,
- FIG 2: eine mögliche Aufhängung eines Antriebsmotors,
- FIG 3: ein mögliches Detail einer Aufhängung eines Antriebsmotors,
- FIG 4: einen Schnitt längs einer Linie IV-IV in Figur 3,
- FIG 5: eine Radsatzwelle mit Fahrgestell in einem eingefederten Zustand der Radsatzwelle,
- FIG 6: eine mögliche Aufhängung eines Antriebsmotors,
- FIG 7: eine Draufsicht auf eine Radsatzwelle mit Antriebsmotor und
- FIG 8: eine mögliche Aufhängung eines Antriebsmotors.

Gemäß FIG 1 weist ein Schienenfahrzeug 1 ein Fahrgestell 2 auf. Das Fahrgestell 2 ist entsprechend der Darstellung in FIG 1 als Drehgestell ausgebildet. In Verbindung mit einer Ausbildung des Fahrgestells 2 als Drehgestell wird die vorliegende Erfindung nachfolgend erläutert. Die vorliegende Erfindung ist aber nicht auf eine Ausbildung des Fahrgestells 2 als Drehgestell beschränkt. Sie ist auch anwendbar, wenn das Fahrgestell als Wagen- oder als Lokkasten ausgebildet ist.

In dem Fahrgestell 2 ist entsprechend der Darstellung in FIG 2 eine Radsatzwelle 3 mittels einer Federung 4 federnd gelagert. Die Radsatzwelle 3 weist, wie allgemein üblich, an ihren beiden Enden jeweils ein Rad 5 auf, mit dem das Schienenfahrzeug 1 auf Schienen 6 (siehe FIG 1) fährt. Aufgrund der Lagerung als solcher ist die Radsatzwelle 3 um eine Drehachse 7 drehbar. Aufgrund der Federung 4 und damit der federnden Lagerung ist das Fahrgestell 2 bezüglich der Radsatzwelle 3 eine gefederte Masse. Aufgrund der federnden Lagerung des Fahrgestells 2 sind auch die mit dem Fahrgestell 2 verbundenen Massen gefederte Massen. Dies gilt im Rahmen der vorliegenden Erfindung insbesondere für einen Antriebsmotor 8, mittels dessen die Radsatzwelle 3 und damit die Räder 5 angetrieben werden.

Der Antriebsmotor 8 umgibt die Radsatzwelle 3. Er wirkt gemäß FIG 2 über eine Kupplung 9 auf die Radsatzwelle 3. Die Kupplung 9 ist als Einebenenkupplung ausgebildet. Der Antriebsmotor 8 - genauer: die Rotorwelle des Antriebsmotors 8 - ist mit der Kupplung 9 direkt verbunden, also ohne Zwischenschaltung eines Getriebes. Der Antriebsmotor 8 ist damit ein Direktantrieb, bei dem die Drehzahl der Rotorwelle des Antriebsmotors 8 1:1 auf die Radsatzwelle 3 übertragen wird, so dass die Radsatzwelle 3 mit derselben Drehzahl und in der gleichen Drehrichtung rotiert wie die Rotorwelle des Antriebsmotors 8. Die Rotorwelle des Antriebsmotors 8 ist weiterhin zwar als Hohlwelle ausgebildet. Die Rotorwelle des Antriebsmotors 8 wird jedoch nur von der Radsatzwelle 3 durchdrungen, nicht auch von einer anderen Hohlwelle.

Der Antriebsmotor 8 ist entsprechend der Darstellung in FIG 2 in Axialrichtung der Radsatzwelle 3 gesehen an einer einzigen Stelle am Fahrgestell 2 aufgehängt. Wenn also beispielsweise ein Ursprung eines kartesischen Koordinatensystems auf der Drehachse 7 in die Mitte zwischen den beiden Rädern 5 gelegt wird, die Fahrtrichtung des Schienenfahrzeugs 1 mit x bezeichnet wird, Richtung parallel zur Drehachse 7 mit y bezeichnet wird und die Vertikale mit z bezeichnet wird, gilt für die Aufhängung des Antriebsmotors 8 am Fahrgestell 2, dass sie sich bei y = y0 befindet, wobei y0 ein einzelner, fester Wert ist. Die soeben definierte Nomenklatur, also die Bezeichnung der Fahrtrichtung mit x, der Richtung der Drehachse 7 mit y und der Vertikalen mit z, wird nachstehend beibehalten.

Die Aufhängung des Antriebsmotors 8 am Fahrgestell 2 ist derart ausgebildet, dass sie eine Bewegung des Antriebsmotors 8 am Fahrgestell 2 ermöglicht. Dies gilt sowohl für eine Verschiebung in y-Richtung (also axial zur Radsatzwelle 3) als auch für eine Pendelbewegung in x-Richtung und z-Richtung (also radial bzw. quer zur Radsatzwelle 3). Die Aufhängung muss also entsprechend gelenkig und nachgiebig sein. Aufhängungen, die eine derartige Pendelbewegung zu ermöglichen, sind dem Fachmann ohne weiteres bekannt. Rein beispielhaft seien sogenannte Lenker mit Sphärolagern genannt.

Die Aufhängung des Antriebsmotors 8 befindet sich in y-Richtung gesehen vorzugsweise am Schwerpunkt 10 des Antriebsmotors 8 oder - von der Kupplung 9 aus gesehen - jenseits des Schwerpunkts 10. Im letztgenannten Fall befindet sich also der Schwerpunkt 10 in y-Richtung gesehen zwischen der Kupplung 9 und der Aufhängung des Antriebsmotors 8.

Aufgrund der Aufhängung des Antriebsmotors 8 am Fahrgestell 2 an nur einer einzigen Stelle in y-Richtung ist die Aufhängung als solche instabil. Die Kupplung 9 stellt jedoch einen zusätzlichen Verbindungspunkt dar, welche die Aufhängung stabilisiert.

Im Rahmen der Ausgestaltung gemäß FIG 2 weist die Aufhängung des Antriebsmotors 8 ein einziges Lastübertragungsmittel 11 auf. Mittels des Lastübertragungsmittels 11 wird die Gewichtskraft des Antriebsmotors 8 auf das Fahrgestell 2 übertragen. Im Falle eines einzigen Lastübertragungsmittels 11 greift das Lastübertragungsmittel 11 entsprechend der Darstellung in FIG 2 oberhalb des Antriebsmotors 8 am Antriebsmotor 8 an. Zur Ermöglichung einer Bewegung des Antriebsmotors 8 in y-Richtung kann das Lastübertragungsmittel 11 entsprechend der Darstellung in den FIG 3 und 4 beispielsweise ein Gleitelement 12 aufweisen, in dem der Antriebsmotor 8 in y-Richtung verschiebbar gelagert ist. Die Drehbarkeit um die x-Achse und die z-Achse ist ebenfalls gegeben.

Im Falle der Ausgestaltung gemäß FIG 2 sollte der Antriebsmotor 8 zur Drehmomentabstützung entsprechend der Darstellung in FIG 4 zusätzlich über mindestens einen Lenker 13 mit dem Fahrgestell 2 verbunden sein. Gemäß FIG 4 sind sogar zwei Lenker 13 vorhanden. Die Lenker 13 müssen jedoch nur das vom Antriebsmotor 8 aufgebrachte Drehmoment abstützen. Die Gewichtskraft des Antriebsmotors 8 müssen sie nicht tragen.

Im Falle eines Einfederns der Radsatzwelle 3 schwenkt der Antriebsmotor 8 um eine Schwenkachse 14. Die Schwenkachse 14 liegt in der Regel in y-Richtung gesehen in der Nähe der Kupplung 9. Der Antriebsmotor 8 ragt jedoch, von der Kupplung 9 ausgesehen, in erheblichem Umfang über die Schwenkachse 14 hinaus. Beim Einfedern der Radsatzwelle 3 wird daher das von der Kupplung 9 entfernte Ende 15 des Antriebsmotors 8 nach unten ausgelenkt. Diese Auslenkung ist, bezogen auf die Drehachse 7, nach radial außen gerichtet. Es ist möglich, dass eine derartige Auslenkung zugelassen wird. Alternativ ist es entsprechend der Darstellung in FIG 5 möglich, dass der Antriebsmotor 8 an diesem Ende 15, also an dem von der Kupplung 9 abgewandten Ende 15, einen Anschlag 16 aufweist, mittels dessen eine derartige Radialauslenkung des Antriebsmotors 8 begrenzt wird. Im Falle einer derartigen Begrenzung ist vorzugsweise der Antriebsmotor 8 entsprechend der Darstellung in FIG 5 über das Lastübertragungsmittel 11 elastisch mit dem Fahrgestell 2 verbunden. Beispielsweise kann das Lastübertragungsmittel 11 in sich elastisch sein oder über eine eigene Federung 17 fahrgestellseitig federnd oder elastisch gelagert sein. Weiterhin kann es sinnvoll sein, den Antriebsmotor 8 an seinem von der Kupplung 9 abgewandten Ende 15 unten abzuflachen.

In der Ausgestaltung gemäß den FIG 6 und 7 weist die Aufhängung des Antriebsmotors 8 - im Gegensatz zu der Ausgestaltung gemäß FIG 2, bei der nur ein einziges Lastübertragungsmittel 11 vorhanden ist - mehrere Lastübertragungsmittel 11 auf, nämlich exakt zwei. Die beiden Lastübertragungsmittel 11 greifen bei der Ausgestaltung gemäß den FIG 6 und 7 in x-Richtung gesehen vor und hinter dem Antriebsmotor 8 seitlich am Antriebsmotor 8 an.

Bei der Ausgestaltung gemäß den FIG 6 und 7 kann der Antriebsmotor 8 zur Drehmomentabstützung ebenfalls zusätzlich über mindestens einen Lenker mit dem Fahrgestell 2 verbunden sein. Bei der Ausgestaltung gemäß den FIG 6 und 7 ist dies jedoch nicht zwingend erforderlich.

Analog zur Ausgestaltung gemäß FIG 2 kann auch bei der Ausgestaltung gemäß den FIG 6 und 7 der Antriebsmotor 8 zur Begrenzung einer Radialauslenkung des Antriebsmotors 8 an seinem von der Kupplung 9 abgewandten Ende 15 einen Anschlag 16 aufweisen. Die Ausgestaltung ist gegebenenfalls analog zur Darstellung in FIG 5 realisiert. In diesem Fall ist vorzugsweise - ebenso analog zu FIG 5 - der Antriebsmotor 8 entsprechend der Darstellung in FIG 8 über die Lastübertragungsmittel 11 federnd bzw. elastisch mit dem Fahrgestell 2 verbunden. Weiterhin ist in diesem Fall entsprechend der Darstellung in FIG 8 zur Drehmomentabstützung mindestens ein Lenker 13 vorhanden.

Im Rahmen der Ausgestaltungen der vorliegenden Erfindung greifen gemäß der Darstellung in FIG 7 vorzugsweise in x-Richtung gesehen vor und hinter dem Antriebsmotor 8 Dämpfer 18 am Antriebsmotor 8 an. Die Dämpfer 18 sind mit ihren anderen Enden mit dem Fahrgestell 2 verbunden. Die Dämpfer 18 können insbesondere hydraulische Dämpfer sein. Dies gilt nicht nur für die in FIG 7 dargestellte Ausgestaltung mit zwei Lastübertragungsmitteln 11, sondern auch für die Ausgestaltung mit nur einem einzigen Lastübertragungsmittel 11.

Zusammengefasst betrifft die vorliegende Erfindung somit folgenden Sachverhalt:
Ein Schienenfahrzeug weist ein Fahrgestell 2 auf, in dem eine Radsatzwelle 3 federnd gelagert ist, so dass die Radsatzwelle 3 um eine Drehachse 7 drehbar ist und das Fahrgestell 2 bezüglich der Radsatzwelle 3 eine gefederte Masse ist. Ein Antriebsmotor 8 für die Radsatzwelle 3 wirkt über eine Kupplung 9 auf die Radsatzwelle 3. Der Antriebsmotor 8 umgibt die Radsatzwelle 3. Die Kupplung 9 ist als Einebenenkupplung ausgebildet. Der Antriebsmotor 8 ist direkt mit der Kupplung 9 verbunden und in Richtung y der Drehachse 7 der Radsatzwelle 3 gesehen an einer einzigen Stelle am Fahrgestell 2 aufgehängt. Die Aufhängung des Antriebsmotors 8 am Fahrgestell 2 ist derart ausgebildet, dass sie eine Bewegung des Antriebsmotors 8 sowohl in Richtung y der Drehachse 7 der Radsatzwelle 3 als auch quer dazu ermöglicht.

Die vorliegende Erfindung weist viele Vorteile auf. Insbesondere ergibt sich ein sehr einfacher Aufbau des Antriebssystems. Gegenüber den Lösungen des Standes der Technik werden eine Kupplungsebene und eine Hohlwelle eingespart. Dadurch werden das Gewicht, die Komplexität und die Kosten reduziert. Weiterhin ist der für den Antriebsmotor 8 und die Kupplung 9 benötigte axiale Bauraum bei gleicher Leistung kleiner. Dementsprechend kann bei gleichem vorhandenem Bauraum ein Antriebsmotor 8 mit einer größeren axialen Länge und damit mehr Drehmoment und/oder mehr Leistung installiert werden. Insbesondere im Falle einer Ausgestaltung des Fahrgestells 2 als Drehgestell und einer Verwendung von zwei Lastübertragungsmitteln 11 ergibt sich beispielsweise eine einfache Doppelpendelaufhängung des Direktantriebs an einem Kopfträger und dem Mittenträger des Drehgestells.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Schienenfahrzeug,
- wobei das Schienenfahrzeug ein Fahrgestell (2) aufweist,
- wobei in dem Fahrgestell (2) eine Radsatzwelle (3) federnd gelagert ist, so dass die Radsatzwelle (3) um eine Drehachse (7) drehbar ist und das Fahrgestell (2) bezüglich der Radsatzwelle (3) eine gefederte Masse ist,
- wobei ein Antriebsmotor (8) für die Radsatzwelle (3) über eine Kupplung (9) auf die Radsatzwelle (3) wirkt,
- wobei der Antriebsmotor (8) die Radsatzwelle (3) umgibt,
- wobei die Kupplung (9) als Einebenenkupplung ausgebildet ist,
- wobei der Antriebsmotor (8) direkt mit der Kupplung (9) verbunden ist,
- wobei der Antriebsmotor (8) in Richtung (y) der Drehachse (7) der Radsatzwelle (3) gesehen an einer einzigen Stelle am Fahrgestell (2) aufgehängt ist, **dadurch gekennzeichnet,**
- **dass** die Aufhängung des Antriebsmotors (8) am Fahrgestell (2) derart ausgebildet ist, dass sie eine Bewegung des Antriebsmotors (8) sowohl in Richtung (y) der Drehachse (7) der Radsatzwelle (3) als auch quer dazu ermöglicht, wobei die Aufhängung des Antriebsmotors (8) ein einziges Lastübertragungsmittel (11) aufweist, das oberhalb des Antriebsmotors (8) am Antriebsmotor (8) angreift, und zur Drehmomentabstützung zusätzlich über mindestens einen Lenker (13) mit dem Fahrgestell (2) verbunden ist, oder die Aufhängung des Antriebsmotors (8) exakt zwei Lastübertragungsmittel (11) aufweist, die in Fahrtrichtung (x) des Schienenfahrzeugs gesehen vor und hinter dem Antriebsmotor (8) seitlich am Antriebsmotor (8) angreifen.

2. Schienenfahrzeug nach Anspruch 1,
**dadurch gekennzeichnet, dass** das Lastübertragungsmittel (11) ein Gleitelement (12) oder ein großvolumiges Elastomerlager aufweist, in dem der Antriebsmotor (8) in Richtung (y) der Drehachse (7) der Radsatzwelle (3) verschiebbar und quer dazu drehbar gelagert ist.

3. Schienenfahrzeug nach Anspruch 1,
**dadurch ge-kennzeichnet**, dass der Antriebsmotor (8) auf seiner von der Kupplung (9) abgewandten Seite zur Begrenzung einer Radialauslenkung des Antriebsmotors (8) einen Anschlag (16) aufweist.

4. Schienenfahrzeug nach Anspruch 3,
**dadurch ge-kennzeichnet**, dass der Antriebsmotor (8) über das oder die Lastübertragungsmittel (11) elastisch mit dem Fahrgestell (2) verbunden ist.

5. Schienenfahrzeug nach einem der obigen Ansprüche,
**dadurch gekennzeichnet, dass** das Fahrgestell (2) als Drehgestell oder als Wagen- bzw. Lockasten ausgebildet ist.

6. Schienenfahrzeug nach einem der obigen Ansprüche,
**dadurch gekennzeichnet, dass** in Fahrtrichtung (x) des Schienenfahrzeugs gesehen vor und hinter dem Antriebsmotor (8) seitlich am Antriebsmotor (8) mit dem Fahrgestell (2) verbundene Dämpfer (18) angreifen.

## Claims

1. Rail vehicle,
- wherein the rail vehicle has a running gear (2),
- wherein a wheelset shaft (3) is spring-mounted in the running gear (2), so that the wheelset shaft (3) can be rotated about an axis of rotation (7) and the running gear (2) is a sprung mass in relation to the wheelset shaft (3),
- wherein a drive motor (8) for the wheelset shaft (3) acts on the wheelset shaft (3) via a coupling (9),
- wherein the drive motor (8) surrounds the wheelset shaft (3),
- wherein the coupling (9) is embodied as a single-plane coupling,
- wherein the drive motor (8) is connected to the coupling (9) directly,
- wherein the drive motor (8) is suspended at a single point on the running gear (2) when viewed in the direction (y) of the axis of rotation (7) of the wheelset shaft (3), **characterised in that**
- the suspension of the drive motor (8) on the running gear (2) is embodied such that it enables a movement of the drive motor (8) both in the direction (y) of the axis of rotation (7) of the wheelset shaft (3) and also transversely in relation thereto, wherein the suspension of the drive motor (8) has a single load transfer means (11), which engages on the drive motor (8) above the drive motor (8), and, for torque support, is additionally connected to the running gear (2) via at least one guide rod (13), or the suspension of the drive motor (8) has precisely two load transfer means (11), which engage to the side of the drive motor (8), in front of and behind the drive motor (8) when viewed in the direction of travel (x) of the rail vehicle.

2. Rail vehicle according to claim 1,
**characterised in that**
the load transfer means (11) has a sliding element (12) or an elastomer layer with a large volume, in which the drive motor (8) is mounted such that it can be displaced in the direction (y) of the axis of rotation (7) of the wheelset shaft (3) and can be rotated transversely in relation thereto.

3. Rail vehicle according to claim 1,
**characterised in that**
the drive motor (8) has an end stop (16) on its side facing away from the coupling (9) for delimiting a radial deflection of the drive motor (8).

4. Rail vehicle according to claim 3,
**characterised in that**
the drive motor (8) is connected to the running gear (2) in a resilient manner via the one or more load transfer means (11).

5. Rail vehicle according to one of the above claims,
**characterised in that**
the running gear (2) is embodied as a bogie or as a vehicle body or locomotive body.

6. Rail vehicle according to one of the above claims,
**characterised in that**
dampers (18) connected to the running gear (2) engage to the side of the drive motor (8), in front of and behind the drive motor (8) when viewed in the direction of travel (x) of the rail vehicle.

## Revendications

1. Véhicule ferroviaire,
- dans lequel le véhicule ferroviaire a un train de roulement (2),
- dans lequel un arbre (3) d'essieu est monté à suspension dans le train (2) de roulement, de manière à ce que l'arbre (3) d'essieu puisse tourner autour d'un axe (7) de rotation et de manière à ce que le train (2) de roulement soit, par rapport à l'arbre (3) d'essieu, une masse suspendue,
- dans lequel un moteur (8) d'entraînement de l'arbre (3) d'essieu agit par un embrayage (9) sur l'arbre (3) d'essieu,
- dans lequel le moteur (8) d'entraînement entoure l'arbre (3) d'essieu,
- dans lequel l'embrayage (9) est constitué sous la forme d'un embrayage à un seul plan,
- dans lequel le moteur (8) d'entraînement est relié directement à l'embrayage (9),
- dans lequel le moteur (8) d'entraînement est, considéré dans la direction (y) de l'axe (7) de rotation de l'arbre (3) de l'essieu, suspendu en un point unique du train de roulement (2), **caractérisé**
- **en ce que** la suspension du moteur (8) d'entraînement au train (2) de roulement est constituée de manière à rendre possible un déplacement du moteur (8) d'entraînement, à la fois dans la direction (y) de l'axe (7) de rotation de l'arbre (3) de l'essieu et aussi transversalement à cela, dans lequel la suspension du moteur (8) d'entraînement a un moyen (11) unique de transmission de charge, qui attaque le moteur (8) d'entraînement au-dessus du moteur (8) d'entraînement et, pour venir en appui au couple, est reliée supplémentairement au train (2) de roulement par au moins un bras (13), ou la suspension du moteur (8) d'entraînement a exactement deux moyens (11) de transmission de charge, qui, considéré dans le sens (x) de marche du véhicule ferroviaire, attaque latéralement le moteur (8) d'entraînement devant et derrière le moteur (8) d'entraînement.

2. Véhicule ferroviaire suivant la revendication 1,
**caractérisé en ce que**
le moyen (11) de transmission de charge a un élément (12) de glissement ou un palier en élastomère de grand volume, dans lequel le moteur (8) d'entraînement peut coulisser dans la direction (y) de l'axe (7) de rotation de l'arbre (3) de l'essieu et peut tourner transversalement à celui-ci.

3. Véhicule ferroviaire suivant la revendication 1,
**caractérisé en ce que**
le moteur (8) d'entraînement a, du côté loin de l'embrayage (9), une butée (16) de limitation d'une excursion radiale du moteur (8) d'entraînement.

4. Véhicule ferroviaire suivant la revendication 3,
**caractérisé en ce que**
le moteur (8) d'entraînement est relié élastiquement au train (2) de roulement par le ou par les moyens (11) de transmission de charge.

5. Véhicule ferroviaire suivant l'une des revendications précédentes,
**caractérisé en ce que**
le train (2) de roulement est constitué en boggie ou en caisse de voiture ou de locomotive.

6. Véhicule ferroviaire suivant l'une des revendications précédentes,
**caractérisé en ce que**,
considéré dans le sens (x) de marche du véhicule ferroviaire, devant et derrière le moteur (8) d'entraînement, des amortisseurs (18), reliés au train (2) de roulement, attaquent latéralement le moteur (8) d'entraînement.
